# EUROPÄISCHE PATENTSCHRIFT

(11) **EP 1 105 558 B1**
(45) Veröffentlichungstag und Bekanntmachung des Hinweises auf die Patenterteilung: **02.10.2002**
(21) Anmeldenummer: 99927640.5
(22) Anmeldetag: 09.07.1999
(51) Int. Cl.: D03J 1/14

(54) **VORRICHTUNG UND VERFAHREN ZUM AUFNEHMEN UND HALTEN BZW. ZUM VERTEILEN VON GESCHIRRELEMENTEN**
DEVICE AND METHOD FOR RECEIVING AND HOLDING OR DISTRIBUTING HARNESS ELEMENTS
DISPOSITIF ET PROCEDE PERMETTANT DE RECEVOIR ET DE MAINTENIR OU DE DISTRIBUER DES ELEMENTS DE CHAINE

(30) Priorität: 17.08.1998 CH 168998
(43) Veröffentlichungstag der Anmeldung: 13.06.2001
(73) Patentinhaber: Stäubli AG Pfäffikon, 8808 Pfäffikon (CH)
(72) Erfinder: KOBLER, Felix, CH-8887 Mels (CH); WEIBEL, Michael, CH-9602 Bazenheid (CH); GÄCHTER, Leander, CH-9463 Oberriet (CH)
(74) Vertreter: EGLI-EUROPEAN PATENT ATTORNEYS
(86) Internationale Anmeldenummer: CH9900314
(87) Internationale Veröffentlichungsnummer: WO00011252

(56) Entgegenhaltungen:
- EP-A- 0 777 005
- WO-A-91/05099
- WO-A-92/05303
- WO-A-93/18215
- CH-A- 680 076

## Beschreibung

Die Erfindung betrifft, gemäss einem ersten Aspekt, eine Vorrichtung und ein Verfahren zum Aufnehmen und Halten von Geschirrelementen, insbesondere von Lamellen für Webmaschinen in einer Kettfadeneinziehmaschine. Gemäss einem zweiten Aspekt betrifft die Erfindung eine Vorrichtung und ein Verfahren zum Verteilen dieser Geschirrelemente an zur Anordnung in einer Webmaschine vorgesehene Tragorgane.

Derartige Lamellen werden üblicherweise in grosser Zahl magaziniert aufbewahrt und z.B. in eine Lamellenseparierungsvorrichtung für Kettfadeneinziehmaschinen eingebracht, wie dies aus CH 687 027 hervorgeht. Charakteristisch für diese Art des Separierens ist das Ausknicken bzw. Ausbauchen der Lamellen (siehe dort Fig. 3), durch welches die vorderste Lamelle in einem mittleren Bereich so weit von der zweiten Lamelle wegbewegt wird, dass sie auf einfache Weise erfasst werden kann. Es ist überdies bekannt, die Höhe des Fadenauges solcher Lamellen über den Kontaktschienenschlitz einzustellen, welcher im Bereich des oberen Endes solcher Geschirrelemente vorgesehen ist. Dieser Kontaktschienenschlitz dient dazu, die Geschirrelemente bzw. Lamellen zu tragen oder aufzuhängen.

Gattungsgemässe Vorrichtungen und Verfahren - für die Verteilung von Lamellen, die in Webmaschinen verwendet werden - sind beispielsweise aus CH 682 577 bekannt. Diese Anlagen nehmen die Lamellen an einer Separierstelle auf und befestigen sie - in einem ersten Schritt - an einem sogenannten "Karussell" bzw. einem Lamellenverteilungsmodul (siehe dort Fig. 3 bzw. 7), welches die Lamellen hält und zu einer Einzugsstelle transportiert, wo ein Faden durch das Auge der Lamelle eingezogen werden soll. Dieses geschieht beispielsweise durch Einziehvorrichtungen, wie sie in CH 679 598 beschrieben sind. In einem zweiten Schritt werden die Lamellen - zusammen mit dem eingezogenen Faden - zur Verteilstelle transportiert und dort auf eine oder mehrere Tragorgane, wie z.B. Kontaktschienen, aufgereiht.

Obwohl die Verwendung eines Karussells Vorteile beinhaltet - so konnte die Zahl der Schnittstellen und Fehlerquellen zwischen den einzelnen Teilen einer Kettfadeneinziehmaschine reduziert werden - besteht bei der Verwendung eines solchen Karussells die Gefahr von fehlerhaften Einzügen, insbesondere dann, wenn ein sogenannter "springender Rapport" ausgeführt werden soll, d.h. wenn die Lamellen mit eingezogenem Kettfaden in beliebiger Reihenfolge, auf die üblicherweise mehreren, nebeneinander angeordneten Tragorgane bzw. Kontaktschienen verteilt werden sollen. Unter springendem Rapport wird dabei z.B. verstanden, dass eine Verteilung der Lamellen in der Reihenfolge 1, 4, 2, 5, 3, 6 oder auch 3, 4, 2, 5, 1, 6 auf hier beispielsweise sechs fortlaufend nummerierte und nebeneinander angeordnete Kontaktschienen erfolgt.

Die Aufgabe der vorliegenden Erfindung besteht darin, eine Vorrichtung bzw. ein Verfahren vorzuschlagen, mit der bzw. mit dem Geschirrelemente, wie Lamellen und dergleichen, aufgenommen und gehalten werden können und der springende Rapport beim Verteilen der Lamellen bewerkstelligt werden kann.

Dies wird - gemäss einem ersten Aspekt - mit den Merkmalen des Anspruchs 1 erreicht, indem eine Vorrichtung zum Aufnehmen und Halten von Geschirrelementen, insbesondere von Lamellen für Webmaschinen, zwischen zwei sich gegenüberliegenden Halteflächen vorgeschlagen wird, die durch einen, in einem ersten Zylinder beweglichen, ersten Kolben mit einer ersten Haltefläche und einen, in einem zweiten Zylinder beweglichen, zweiten Kolben mit einer zweiten Haltefläche gekennzeichnet ist. Bevorzugte Weiterbildungen ergeben sich aus den abhängigen Ansprüchen 2 bis 13.

Gemäss einem zweiten Aspekt wird die Aufgabe, gemäss Anspruch 14 erfüllt, indem ein Verfahren zum Aufnehmen, Halten, und Verteilen von Geschirrelementen, insbesondere von Lamellen für Webmaschinen, vorgeschlagen wird, das die Arbeitsschritte:
- Aufnehmen einer Lamelle an einer Separierstelle;
- Ausrichten der aufgenommenen Lamelle in eine bestimmte Lage;
- Transportieren der Lamelle zu einer Einziehstelle;
- Halten der Lamelle während des Einziehens eines Fadens; und
- Transportieren der Lamelle zu einer Übergabestelle; umfasst
und welches dadurch gekennzeichnet ist, dass zum Aufnehmen, Halten, und Transportieren der Lamelle eine Vorrichtung gemäss einem oder mehreren der Ansprüche 1 bis 8 verwendet wird. Bevorzugte Weiterbildungen ergeben sich aus den abhängigen Ansprüchen 15 bis 17.

Im Folgenden werden Ausführungsformen der Vorrichtung und des Verfahrens, in Form von schematischen Darstellungen von Beispielen und ohne den Umfang der Erfindung in irgend einer Weise einschränken zu wollen, mittels Figuren beschrieben. Dabei zeigt:
- Fig. 1: eine perspektivische Ansicht einer Kettfadeneinziehmaschine, gemäss CH 682 577
- Fig. 2: eine räumliche Darstellung eines Einzugsmoduls der Einziehmaschine von Fig. 1
- Fig. 3: eine räumliche Teilansicht einer erfindungsgemässen Anlage zum Aufnehmen, Halten, und Verteilen von Lamellen, als Teil einer Kettfadeneinziehmaschine;
- Fig. 4: Schnitte durch eine Vorrichtung zum Aufnehmen und Halten von Geschirrelementen:
Fig. 4A mit geöffneter, ausgefahrener Haltevorrichtung;
Fig. 4B mit geschlossener, ausgefahrener Haltevorrichtung;
Fig. 4C mit geschlossener, zurückgezogener Haltevorrichtung.

Figur 1 zeigt eine Kettfadeneinziehmaschine. Diese besteht aus einem Grundgestell 1 und aus verschiedenen, in diesem angeordneten Baugruppen, welche je ein Funktionsmodul bilden. Vor dem Grundgestell 1 ist ein Kettbaumwagen 2 mit einem auf diesem angeordneten Kettbaum 3 zu erkennen. Der Kettbaumwagen 3 enthält ausserdem eine Hebevorrichtung 4 zur Halterung eines Rahmens 5, auf welchem die Kettfäden KF aufgespannt sind. Für das Einziehen wird der Kettbaumwagen 2 mit dem Kettbaum 3 und der Hebevorrichtung 4 an die sogenannte Aufrüstseite der Einziehmaschine gefahren und der Rahmen 5 wird von der Hebevorrichtung 4 nach oben gehoben und eingehängt, wo er dann die dargestellte Lage einnimmt.

Der Rahmen 5 und der Kettbaum 3 werden in Längsrichtung des Grundgestells 1 verschoben. Bei dieser Verschiebung werden die Kettfäden KF an einer Fadentrennstufe 6 vorbeigeführt und dabei separiert und abgeteilt. Nach dem Abteilen werden die Kettfäden abgeschnitten und einer Einziehnadel 7 präsentiert, welche einen Bestandteil des sogenannten Einzugsmoduls bildet.

Neben der Einziehnadel 7 ist ein Bildschirm 8 zu erkennen, welcher zu einer Bedienungsstation gehört und zur Anzeige von Maschinenfunktionen und Maschinenfehlfunktionen sowie zur Dateneingabe dient. Die Bedienungsstation ist Teil eines sogenannten Programmiermoduls und umfasst zudem eine Eingabestufe für die manuelle Eingabe gewisser Funktionen und Abläufe. Die Steuerung der Einziehmaschine erfolgt durch ein Steuermodul, welches einen Steuerrechner umfasst und in einem Steuerkasten 9 angeordnet ist. Dieser Steuerrechner umfasst vorzugsweise für jedes Funktionsmodul einen individuellen Modulrechner, welcher vom Steuerrechner gesteuert und überwacht wird. Zu den Hauptmodulen einer Einziehmaschine gehören neben den schon erwähnten Modulen auch das Litzen-, Lamellen- und das Blattmodul.

Die Fadentrennstufe 6, welche der Einziehnadel 7 die einzuziehenden Kettfäden KF präsentiert und die Bewegungsbahn der Einziehnadel 7, welche vertikal zur Ebene der aufgespannten Kettfäden KF verläuft, bestimmen eine Ebene, welche die schon erwähnte Aufrüstseite von der sogenannten Abrüstseite der Einziehmaschine trennt. An der Aufrüstseite werden die Kettfäden und die einzelnen Geschirrelemente, d.h. die Litzen bzw. Lamellen, in welche die Kettfäden einzuziehen sind, zugeführt. An der Abrüstseite kann das sogenannte Geschirr (Litzen, Lamellen und Blatt) mit den eingezogenen Kettfäden entnommen werden. Unmittelbar hinter der Ebene der Kettfäden KF sind die Kettfadenwächterlamellen LA angeordnet, hinter diesen die Weblitzen LI und noch weiter hinten das Webblatt. Die Lamellen werden in Handmagazinen aufgestapelt und in Zuführschienen 11 gehängt. Auf diesen werden die Litzenstapel zum Separieren zur Separierstelle und die einzelnen Litzen zum Einziehen des Kettfadens zur Einziehnadel 7 hin transportiert. Nach erfolgtem Einzug gelangen die Lamellen auf der Abrüstseite auf Lamellentragschienen 12.

Die Litzen LI werden auf Schienen 13 aufgereiht und auf diesen automatisch zu einer Separierstelle verschoben. Darauf werden die Litzen einzeln in ihre Einzugsposition gebracht und nach erfolgtem Kettfadeneinzug auf die entsprechenden Webschäfte 14 auf der Abrüstseite verteilt.

Das Webblatt wird ebenfalls schrittweise an der Einziehnadel vorbeibewegt, wobei der entsprechende Blattzahn für den Einzug geöffnet wird. Nach erfolgtem Einzug befindet sich das Webblatt WB (rechts neben den Webschäften 14 teilweise dargestellt) ebenfalls auf der Abrüstseite.

Auf der Abrüstseite ist ein sogenannter Geschirrwagen 15 vorgesehen. Dieser wird zusammen mit den darauf befestigten Tragorganen - den Lamellentragschienen 12, Webschäften 14 und einer Halterung für das Webblatt - in die dargestellte Position in das Grundgestell eingeschoben und trägt nach dem Einziehen das Geschirr mit den Kettfäden.

Die beschriebenen Funktionen sind auf mehrere Module verteilt, welche praktisch autonome Maschinen oder Anlagen darstellen, die vom gemeinsamen Steuerrechner gesteuert sind. Die schon genannten Hauptmodule der Einziehmaschine sind vorzugsweise selbst wieder modular aufgebaut und umfassen Teilmodule. Dieser modulare Aufbau ist im Schweizer Patent Nr. CH 679 871 beschrieben, auf dessen Offenbarung hiermit ausdrücklich Bezug genommen wird.

Diese Figur 1 ist rein illustrativ zu verstehen: Die Kettfadeneinziehmaschine, in welcher die erfindungsgemässe Vorrichtung zum Aufnehmen und Halten von Geschirrelementen, z.B. als Modul eingebaut werden soll, kann im Ganzen. oder auch im Detail erheblich von der in Fig. 1 dargestellten Maschine abweichen.

Wie Figur 2 entnommen werden kann, umfasst die Einziehnadel 7, welche den Hauptbestandteil des Einzugsmoduls bildet, ein Greiferband 16 und einen von diesem getragenen Klemmgreifer 17. Die Einziehnadel 7 ist in Hubrichtung (Pfeil P) in einer kanalartigen Führung 18 geführt, welche sich vom Rahmen 5 in gerader Richtung bis zu einem bogenförmigen Endteil 19 erstreckt. Die Führung 18 durchsetzt die Einziehmaschine und ist im Bereich der Geschirrelemente (Lamellen LA, Litzen LI) und des Webblatts WB jeweils unterbrochen, um die Zuführung der Geschirrelemente an die Einzugsposition und deren Weitertransport nach erfolgtem Einzug bis zur Übergabe (Pfeil S) an die Tragorgane (Lamellentragschienen 12 bzw. Webschäfte 14) sowie das Einziehen der Kettfäden ins Webblatt WB (das sogenannte Blattstechen) zu ermöglichen.

Die Zuführung der Lamellen LA bzw. der Litzen LI an deren Einzugsposition sowie deren Weitertransport bis zur Übergabe an die jeweiligen Tragorgane erfolgt durch ein Teilmodul Lamellenverteilung LD bzw. Litzenverteilung HD. Beide Teilmodule LD bzw. HD führen die prinzipiell gleichen Funktionen aus, indem sie ihnen sequentiell bzw. schrittweise angebotene Geschirrelemente übernehmen, diese an die Einzugsstelle transportieren und nach erfolgtem Kettfadeneinzug an eine Übergabestelle weitertransportieren, wo die Übergabe an die Tragorgane, d.h. die Lamellenkontaktschienen 12 bzw. Webschäfte 14 erfolgt.

Figur 3 zeigt eine räumliche Teilansicht einer Anlage 20 zum Aufnehmen, Halten, und Verteilen von Lamellen, als Teilmodul in einer Kettfadeneinziehmaschine. Ein um eine Drehachse 21 beweglich angeordneter Kopf 22 zum Aufnehmen, Halten und Übergeben von Geschirrelementen, insbesondere von Lamellen für Webmaschinen, umfasst vier Vorrichtungen 23, welche symmetrisch zu der Drehachse 21 angeordnet sind. Jede der vier gezeigten Vorrichtungen zum Aufnehmen und Halten von Geschirrelementen, insbesondere von Lamellen für Webmaschinen, weist zwei sich gegenüberliegende Halteflächen 24, 25 auf. Eine erste Haltefläche 24 ist mit einem ersten Kolben 26 verbunden, welcher in einem ersten Zylinder 28 beweglich angeordnet ist. Eine zweite Haltefläche 25 ist mit einem zweiten Kolben 27 verbunden, welcher in einem zweiten Zylinder 29 beweglich angeordnet ist. Der erste und zweite Zylinder 28, 29 sind dabei jeweils so angeordnet, dass durch das Beaufschlagen der Kolben 26, 27 mit einem Fluidum die Halteflächen 24, 25 der beiden Kolben voneinander wegbewegt werden.

Das Funktionsprinzip dieser Vorrichtungen 23 zum Aufnehmen und Halten von Geschirrelementen soll anhand der Fig. 4 näher erläutert werden:

Aus Fig. 4A ist ersichtlich, dass der erste Kolben 26 gleichzeitig als zweiter Zylinder 29 für den zweiten Kolben 27 ausgebildet ist. Dabei ist der erste Zylinder 28 und der zweite Zylinder 29 so mit einer Druckleitung 30 verbunden, dass das Beaufschlagen des ersten Kolbens 26 (grosse Pfeile) ebenfalls das Beaufschlagen des zweiten Kolbens 27 (kleine Pfeile) mit dem gleichen Fluidum bewirkt. Ein Entlastungskanal 54 erlaubt das Entweichen der Luft von der Rückseite des zweiten Kolbens 27. Der erste und zweite Kolben 26, 27 ist hier durch ein gasförmiges bzw. flüssiges, unter Druck stehendes Fluidum beaufschlagt (kleine und grosse Pfeile), so dass die beiden Halteflächen 24, 25 weit voneinander beabstandet sind. Die Lamelle LA befindet sich in der Separierungsposition; weitere Lamellen, die erst noch separiert werden müssen, befinden sich auf dieser Darstellung rechts vom Winkel 36, der die erste Haltefläche 24 hält (nicht dargestellt). Die als Schraubenfedern ausgebildeten Rückstellelemente 31, 31' befinden sich in der gespannten Position.

Aus Fig. 4B ist ersichtlich, dass Rückstellelemente 31, 31' zum Zueinander hin bewegen der beiden Halteflächen 24, 25 bei Wegfall der Beaufschlagung der Kolben 26, 27 mit dem Fluidum vorgesehen sind. Tatsächlich wurde der Druck der hier als Fluidum benützten Pressluft reduziert. Alternativ zur Druckluft kann aber auch Hydrauliköl mit den entsprechenden Rückführorganen, z.B. in Form von Schläuchen, eingesetzt werden. Des Weiteren können die Zylinder bzw. die beiden Halteflächen 24, 25 auch mittels eines elektromagnetischen oder auch mechanischen (z.B. über Kurvenscheiben) Antriebes, beispielsweise über zwei axial gegeneinander bzw. ineinander verschiebbare Kolben bewegt werden.

Dank seiner geringen Masse wird der kleinere, zweite Kolben 27 (kleine Pfeile) mit seiner zweiten Haltefläche 25 zuerst gegen die erste Haltefläche 24 des schwereren, ersten Kolbens 26 bewegt, so dass die Lamelle LA zwischen den beiden Halteflächen gefasst ist. Die Spiralfeder 31' für den zweiten Kolben 27 ist bereits in der Endposition, während die Spiralfeder 31 für den ersten Kolben 26 praktisch noch nicht entspannt ist. Aus Fig. 4 ist nicht ersichtlich, dass zusätzlich eine Positioniernase 32 zum Ausrichten der aufgenommenen Geschirrelemente LA in eine bestimmte Lage vorgesehen ist. Diese Positioniernase 32 (wie auch die Führungsnase 39) ist in Fig. 3 dargestellt und dient dazu, die Lamelle (und damit das Fadenauge) in der Höhe zu positionieren und im Wesentlichen senkrecht auszurichten. Die Position der Lamelle in der Höhe wird dabei vorzugsweise durch einen mechanischen Kontakt zwischen dem als Positioniernase 32 bezeichneten, unteren Zentrierelement und dem das Fadenauge 38 vom Kontaktschienenschlitz 42 trennenden Quersteg 35 bewerkstelligt, indem der Quersteg über den Nasenrücken 41 der Positioniernase gleitet. Gleichzeitig dienen das obere Zentrierelement, welches in Fig. 3 als Führungsnase 39 bezeichnet ist und die Positioniernase 32 als Führungen, welche zwischen den beiden Längsstegen 40 der Lamelle LA eingreifen und diese so im Wesentlichen senkrecht stellen. Dieses Positionieren und Senkrechtstellen geschieht unmittelbar nach dem ersten Erfassen der Lamelle durch die beiden Halteflächen 24, 25 und wird durch die geringere Haltekraft, welche nur durch die Feder bzw. das Rückstellelement 31' für den zweiten Kolben 27 ausgeübt wird, ermöglicht. Die Lamelle wird also in dieser Situation gerade so fest gefasst, dass diese sich in die richtige Lage und Position verschieben, dabei aber nicht verloren gehen kann.

Weil neben dem sicheren Halten und Transportieren der Lamellen, was im Mittelpunkt der vorliegenden Erfindung steht, die Fadenaugzentrierung eine wichtige Rolle spielt, umfassen - neben der Anwendung der Positioniernase 32 und/oder Führungsnase 39 (indirekte Positionierung) - zusätzliche bzw. alternative Ausführungsformen der Fadenaugzentrierung auch das Einführen eines Sensors in das Fadenauge (direkte Positionierung): So wird, bei einer berührungslosen Fadenaugzentrierung, ein Lichtstrahl bzw. ein Bündel von Lichtstrahlen durch das Fadenauge geführt, wobei ein Detektor auf der anderen Seite der Litze kontrolliert, ob der Lichtstrahl durch das Fadenauge durchtritt oder nicht. In einer mechanischen Ausführungsform der Fadenaugzentrierung greift ein Stift in das Fadenauge und ein Detektor kontrolliert die Lage dieses Stiftes. In beiden Ausführungsformen ist es von Vorteil, anfänglich die Lamellen gerade auf einer Höhe zu halten, welche für den Kettfadeneinzug optimal ist, damit ist gewährleistet, dass bei der Mehrzahl der (unbeschädigten) Lamellen die Höhe gerade stimmt. Sollte ein Fadenauge, z.B. durch ausgiebigen Gebrauch, etwas (i.A. nach oben) erweitert sein, so kann die erfindungsgemässe Vorrichtung nach dem Erfassen einer Lamelle je nach Bedarf etwas angehoben werden, bis die Unterkante des Fadenauges die gewünschte Höhenposition einnimmt.

Fig. 4C zeigt eine besonders bevorzugte Ausführungsform einer erfindungsgemässen Vorrichtung: Die zweite Haltefläche 25 wird - im Unterschied zu den Darstellungen in Fig. 4A und 4B - durch eine Platte 55 gebildet, welche mit dem zweiten Kolben 27 verbunden ist und über das Gehäuse 56 reicht. Wenn beide Kolben 26, 27 durch das Entspannen der Rückstellelemente 31, 31' in ihre Endstellung gebracht worden sind, steht die Platte 55 am Gehäuse 56 an. Dies bewirkt, dass nun die von den beiden Rückstellelementen 31 (grosse Pfeile), 31' (kleine Pfeile) ausgeübte Kraft zum noch sichereren Halten des Geschirrelementes LA ausgenützt werden kann. Dies bedeutet mehr Sicherheit beim Transport der ausgerichteten Lamelle zur Einziehstelle 51, sicheres Halten der Gerschirrelemente während dem Einziehen des Kettfadens, beim Transport zur Übergabestelle 52 und auch beim eventuellen Weitertransport zu einer Abwurfstelle 53. Entsprechend der Ausführungsform mit dem Fluidum Luft weist das Gehäuse 56 eine zusätzliche Entlastungsbohrung 54' auf. Bei der Verwendung von Hydrauliköl würde z.B. eine Rückführungsleitung an der Aussenseite des Gehäuses 56 im Bereich der Entlastungsbohrung 54' angebracht.

Aus Fig. 3 ist zudem ersichtlich, dass die Anlage 20 - neben dem Drehkopf 22 mit den vier Vorrichtungen 23 - zudem einen Verteilschlitten 33 mit einem Transporthaken 34 zum Übernehmen der Geschirrelemente vom Drehkopf und zum Verteilen der Geschirrelemente auf den Tragorganen aufweist. Der an sich bekannte Ausstosser zum Abstreifen der Lamellen vom Transporthaken ist in Fig. 3 nicht dargestellt. Die Anlage 20 umfasst zum Regeln der Funktionen des Drehkopfes 22 und des Verteilschlittens 33 eine elektronische Regelung, welche vorzugsweise ebenfalls mit dem gemeinsamen Steuerrechner verbunden und durch diesen überwacht und gesteuert ist.

Im Folgenden soll der Ablauf des Verfahrens zum Aufnehmen und Halten bzw. zum Verteilen von Geschirrelementen, insbesondere von Lamellen für Webmaschinen - unter einer beispielsweisen Verwendung von Druckluft als Fluidum - näher erläutert werden:

An einer Separierstelle 50 wird die vorderste der bereitgestellten Lamellen ausgeknickt bzw. ausgebaucht, wie dies im Wesentlichen aus Fig. 3 von CH 687 027 hervorgeht. Die erste und zweite Haltefläche 24, 25 einer Vorrichtung 23 werden voneinander wegbewegt, indem der erste und zweite Zylinder 28, 29 mit einem unter Druck stehenden Fluidum, vorzugsweise mit Druckluft, gefüllt und dadurch der erste und zweite Kolben 26, 27 beaufschlagt werden. Die Halteeinrichtung 37 der Vorrichtung 23 wird dadurch gegen den Widerstand der als Schraubenfedern ausgebildeten Rückstellelemente 31, 31' geöffnet, wie das auch in Fig. 4A gezeigt ist. Die Vorrichtung 23 mit geöffneter Halteeinrichtung 37 wird nun so um die Drehachse 21 geschwenkt, dass diese ausgebauchte, vorderste Lamelle in einem mittleren Bereich gefasst werden kann. Dazu wird die an einem Winkel 36 angebrachte erste Haltefläche 24 zwischen die erste und die zweite Lamelle LA gebracht, so dass die erste Lamelle zwischen die beiden Halteflächen 24, 25 zu stehen kommt (siehe Fig. 4A). Ein Vorteil der erfindungsgemässen Vorrichtung zeigt sich bereits hier: Die weite Öffnung der Halteeinrichtung 37 erlaubt, selbst solche Lamellen problemlos zu erfassen, welche recht grosse Abweichungen zur erwartenden Lage aufweisen. Somit haben auch extreme Positionstoleranzen der ausgebauchten Lamellen kaum Einfluss auf das sichere Fassen der Lamelle LA.

Nun wird der Druck des Fluidums auf den ersten und zweiten Kolben 26, 27 so reduziert, dass sich die Halteflächen 24, 25 - angetrieben von der Federkraft der Rückstellelemente 31 (grosse Pfeile in Fig. 4B), 31' (kleine Pfeile in Fig. 4B) - aufeinander zu bewegen: Die Halteeinrichtung 37 wird geschlossen. Wegen der wesentlich geringeren Masse des zweiten Kolbens 27 schnellt dieser (in Richtung der kleinen Pfeile, wie in Fig. 4B gezeigt) schneller nach vorne, als der gleichzeitig als zweiter Zylinder 29 ausgebildete erste Kolben 26. Dies bedeutet, dass die Lamelle LA zuerst von der Vorrichtung 23 gefasst und erst dann aus der Separierungsposition entfernt wird. Erst nach dem Schliessen der Halteeinrichtung 37 schnellt auch der erste Kolben 26 (in Pfeilrichtung wie in Fig. 4C gezeigt) zurück, wobei die Lamelle aus der Separierungsposition entfernt und gleichzeitig in eine bestimmte Lage in der Vorrichtung gebracht wird. Das Ausrichten in einer bestimmten Lage ist wichtig, weil damit die exakte Lage des Fadenauges 38 der Lamelle LA auf die Höhe bzw. das Niveau der Einziehnadel 7 gebracht wird.

Das Ausrichten der Lamelle wird durch Positioniernase 32 und eine Führungsnase 39 bewirkt, welche beide am ersten Zylinder 28 angebracht sind. Die Rückstellkraft der Feder 31 bewirkt, dass die Positioniernase 32 mit ihrem Nasenrücken 41, der eine schiefe Ebene darstellt, am unteren Rand des Kontaktschienenschlitzes 42 angreift und die Lamelle nach unten zieht - wenn der erste Zylinder ganz zurückgefahren ist, stimmt somit auch die Position der Lamelle. Das Verschieben der Lamelle LA zwischen den Halteflächen 24, 25 ist möglich, weil die von der Feder 31' ausgeübte Rückstellkraft kleiner ist, als die der Feder 31. Das Verschieben geschieht aber kontrolliert, weil praktisch gleichzeitig mit der Positioniernase 32 auch die Führungsnase 39 zwischen den Längsstegen 40 in den Kontaktschienenschlitz 42 eingreift, so dass praktisch nur eine Verschiebung der gefassten Lamelle parallel nach unten erfolgen kann.

Vorzugsweise gleichzeitig mit dem Ausrichten der gefassten Lamelle wird der Drehkopf 22 um 90° gedreht, so dass die gefasste Lamelle in ihre Einziehposition bzw. an die Einziehstelle 51 transportiert wird. Weil der Drehkopf 22 vier gleiche Vorrichtungen 23 umfasst, wird gleichzeitig die nächste geöffnete Halteeinrichtung 37 (entsprechend Fig. 4A) an der nächsten - nun auch abgeknickten - Lamelle platziert. Ist die Lamelle an der Einziehstelle 51 positioniert, wird ein Kettfaden durch das Auge 38 der Lamelle LA gezogen.

Die Lamelle ist während des Einziehens und auch während des weiteren Transports zur Übergabestelle 52 sicher zwischen den beiden Halteflächen 24, 25 und mit den beiden Nasen 32, 39 zwischen den Längsstegen 40 gehalten. Der Transport zur Übergabestelle 52 geschieht wieder durch eine Vierteldrehung des Kopfes 22 um die Drehachse 21. An der Übergabestelle wird die Lamelle LA von einem Transporthaken 34, der an einem Verteilschlitten 33 angeordnet ist, aufgenommen, worauf die Halteeinrichtung 37 der Vorrichtung 23 geöffnet werden kann. Der Transporthaken 34 wird durch den Verteilschlitten 33 in Pfeilrichtung aus der Halteeinrichtung 37 herausbewegt und soweit transportiert, bis die Lamelle an ein vorher bestimmtes Tragorgan mit Hilfe eines Ausstossers übergeben werden kann. Es kann nur ein einzelnes Tragorgan in Form einer Lamellentragschiene oder Lamellenkontaktschiene 12 oder eines Webschaftes 14 (falls Litzen verteilt werden sollen) zur Aufnahme der Geschirrelemente vorgesehen sein. Es können aber auch zwei, drei oder eine Vielzahl von Tragorganen vorgesehen sein. Dank der Übernahme des Geschirrelementes durch den Verteilschlitten 33 kann die Lamelle einem beliebigen Tragorgan übergeben werden, wobei selbstverständlich der springende Rapport in beliebiger Sequenz und Reihenfolge möglich ist.

Es kann auch vorgesehen sein, dass die vierte Position, welche eine Vorrichtung beim schrittweisen Drehen um die Achse 21 einnehmen kann, als Abwurfposition 53 bezeichnet wird. So können Lamellen, welche von einem für diesen Zweck eingesetzten Kontrollgerät (nicht gezeigt) auf ihre Form kontrolliert und - z.B. wegen einer zu grossen Deformation - für ungeeignet zur weiteren Verwendung befunden werden, in dieser Abwurfposition in einen Behälter (nicht gezeigt) entsorgt werden. Ein Drehkopf 22 mit vier Vorrichtungen 23 ist dann deshalb eine bevorzugte Ausbildungsform, weil an jeder der vier definierten Stellen - Separier- 50, Einzieh- 51, Übergabe- 52 und Abwurfstelle 53 - sich zur gleichen Zeit eine Vorrichtung 23 befindet. Es kann aber auch ein Drehkopf 22 mit drei, zwei oder sogar nur einer Vorrichtung 23 vorgesehen sein, ohne dass auf diese Abwurfmöglichkeit verzichtet werden muss.

Wird auf diese Abwurfstelle 53 verzichtet, so kann ein Drehkopf 22 mit nur drei Vorrichtungen verwendet werden. Es bleibt dann dem Fachmann überlassen, die drei Vorrichtungen ebenfalls symmetrisch zu der Drehachse 21 oder in einer anderen für geeignet befundenen Weise anzuordnen. Vorzugsweise wird die Synchronisation der Bewegungen von Drehkopf 22, Kolben 26, 27; Verteilschlitten 33, Transporthaken 34 und Ausstosser über eine Elektronik gesteuert bzw. geregelt, welche auch die Einziehnadel überwacht. Falls es die Steuerung und die mechanischen Eigenschaften des Verteilschlittens 33 erlauben, kann - zum Erhöhen der Verarbeitungsrate - ein Drehkopf 22 mit mehr als vier Vorrichtungen 23 vorgesehen werden. Es bleibt dem Fachmann überlassen, wie er die Vorrichtungen 23 um die Achse 21 gruppieren will und welche Schwenkradien (Abstand der gefassten Litze zu der Drehachse) er wählt. Auch kann er einen zweiten Verteilschlitten 33 vorsehen um die Leistungsfähigkeit der Anlage 20 zusätzlich zu steigern. Die Ausgestaltung der Antriebe des Drehkopfes 22 und des Verteilschlittens 33 sowie die Auslegung deren Steuerung liegt in der Hand eines Fachmanns auf dem hier relevanten technischen Gebiet und braucht nicht näher beschrieben zu werden.

Vorteile der erfindungsgemässen Vorrichtung bzw. des erfindungsgemässen Verfahrens ergeben sich u.a. daraus, dass die Lamellen - nach dem Einnehmen einer definierten Position im Anschluss an das Aufnehmen an einer Separierstelle 50, während dem Einziehen und bis zur erfolgten Übernahme durch den Verteilerschlitten - durch Klemmen sicher gehalten sind und dass die Einziehvorrichtung keine Berührung mit den Augen der Lamellen hat, so dass auch diese geschont werden.

## Patentansprüche

1. Vorrichtung (23) zum Aufnehmen und Halten von Geschirrelementen (LA, LI), insbesondere von Lamellen (LA) für Webmaschinen, zwischen zwei sich gegenüberliegenden Halteflächen, **gekennzeichnet durch** einen, in einem ersten Zylinder (28) beweglichen, ersten Kolben (26) mit einer ersten Haltefläche (24) und einen, in einem zweiten Zylinder (29) beweglichen, zweiten Kolben (27) mit einer zweiten Haltefläche (25).

2. Vorrichtung nach Anspruch 1, **dadurch gekennzeichnet, dass** der erste und zweite Zylinder (28, 29) so angeordnet sind, dass durch das Beaufschlagen der Kolben (26, 27) mit einem Fluidum die Halteflächen (24, 25) der beiden Kolben voneinander wegbewegt werden.

3. Vorrichtung nach Anspruch 1 oder 2, **dadurch gekennzeichnet, dass** der erste Kolben (26) gleichzeitig als zweiter Zylinder (29) für den zweiten Kolben (27) ausgebildet ist.

4. Vorrichtung nach einem oder mehreren der vorhergehenden Ansprüche, **dadurch gekennzeichnet, dass** der erste Zylinder (28) und der zweite Zylinder (29) so mit einer Druckleitung (30) verbunden sind, dass das Beaufschlagen des ersten Kolbens (26) ebenfalls das Beaufschlagen des zweiten Kolbens (27) mit dem gleichen Fluidum bewirkt.

5. Vorrichtung nach einem oder mehreren der vorhergehenden Ansprüche, **dadurch gekennzeichnet, dass** Rückstellelemente (31, 31') zum Zueinander hin bewegen der beiden Halteflächen (24, 25) bei Wegfall der Beaufschlagung der Kolben (26, 27) mit dem Fluidum vorgesehen sind.

6. Vorrichtung nach einem oder mehreren der vorhergehenden Ansprüche, **dadurch gekennzeichnet, dass** die zweite Haltefläche (25) eine Platte (55) umfasst, welche mit dem zweiten Kolben (27) verbunden ist, über ein Gehäuse (56) reicht und in einer Endstellung des Kolbens (27) an diesem Gehäuse ansteht.

7. Vorrichtung nach einem oder mehreren der vorhergehenden Ansprüche, **dadurch gekennzeichnet, dass** zusätzlich eine Positioniernase (32) zum Ausrichten der aufgenommenen Geschirrelemente (LA, LI) in einer bestimmten Höhe und/oder eine Führungsnase (39) zum im Wesentlichen senkrecht stellen der Geschirrelemente vorgesehen ist.

8. Vorrichtung nach einem oder mehreren der Ansprüche 1 bis 7, **dadurch gekennzeichnet, dass** zusätzlich ein Sensor zum Feststellen der Position des Fadenauges zum Ausrichten der aufgenommenen Geschirrelemente (LA, LI) in einer bestimmten Höhe und/oder eine Führungsnase (39) zum im Wesentlichen senkrecht stellen der Geschirrelemente vorgesehen ist.

9. Kopf zum Aufnehmen, Halten und Übergeben von Geschirrelementen (LA, LI), insbesondere von Lamellen (LA) für Webmaschinen, welcher um eine Drehachse (21) beweglich angeordnet ist und welcher eine Vorrichtung (23) oder mehrere Vorrichtungen (23) nach einem oder mehreren der Ansprüche 1 bis 8 umfasst.

10. Drehkopf (22) nach Anspruch 9, **dadurch gekennzeichnet, dass** vier Vorrichtungen (23) symmetrisch zu der Drehachse (21) angeordnet sind.

11. Anlage (20) zum Aufnehmen, Halten und Verteilen von Geschirrelementen (LA, LI), insbesondere von Lamellen (LA) für Webmaschinen, **gekennzeichnet durch** einen Drehkopf (22) nach Anspruch 9 oder 10.

12. Anlage (20) nach Anspruch 11, **gekennzeichnet durch** einen Verteilschlitten (33) mit einem Transporthaken (34) zum Übernehmen der Geschirrelemente (LA, LI) vom Drehkopf (22) und **durch** einen Ausstosser zum Verteilen der Geschirrelemente auf Tragorgane (12, 14).

13. Anlage (20) nach Anspruch 12, **dadurch gekennzeichnet, dass** sie zum Regeln der Funktionen des Drehkopfes (22) und des Verteilschlittens (33) eine elektronische Regelung umfasst.

14. Verfahren zum Aufnehmen, Halten, und Transportieren von Geschirrelementen (LA, LI), insbesondere von Lamellen (LA) für Webmaschinen, mit den Arbeitsschritten:
• Aufnehmen einer Lamelle (LA) an einer Separierstelle (50);
• Ausrichten der aufgenommenen Lamelle (LA) in eine bestimmte Lage;
• Transportieren der Lamelle (LA) zu einer Einziehstelle (51);
• Halten der Lamelle während des Einziehens eines Fadens; und
• Transportieren der Lamelle (LA) zu einer Übergabestelle (52);
**dadurch gekennzeichnet, dass**
zum Aufnehmen, Halten, und Transportieren der Lamelle eine Vorrichtung gemäss einem oder mehreren der Ansprüche 1 bis 8 verwendet wird.

15. Verfahren nach Anspruch 14, **dadurch gekennzeichnet, dass** zum Aufnehmen, Halten, und Transportieren der Lamelle ein Drehkopf gemäss einem der Ansprüche 9 oder 10 verwendet wird.

16. Verfahren nach Anspruch 14, **dadurch gekennzeichnet, dass** zum Aufnehmen, Halten, und Transportieren der Lamelle eine Anlage gemäss Anspruch 11 verwendet wird.

17. Verfahren nach einem der Ansprüche 14 bis 16, **dadurch gekennzeichnet, dass** zum Übernehmen der Lamelle (LA) an einer Übergabestelle (52), Transportieren der Lamelle zu einem vorbestimmten Tragorgan (12) und Ausstossen der Lamelle (LA) auf dieses Tragorgan (12) eine Anlage gemäss Anspruch 12 verwendet wird.

## Claims

1. Apparatus (23) for picking up and holding harness elements (LA, LI), especially drop wires (LA) for weaving machines, between two opposite holding surfaces, **characterized by** a first piston (26), which can move in a first cylinder (28) and has a first holding surface (24), and a second piston (27), which can move in a second cylinder (29) and has a second holding surface (25).

2. Apparatus according to Claim 1, **characterized in that** the first and second cylinders (28, 29) are arranged in such a way that when the pistons (26, 27) are acted on by a fluid, the holding surfaces (24, 25) of the two pistons are moved away from each other.

3. Apparatus according to Claim 1 or 2, **characterized in that** the first piston (26) is at the same time designed to be the second cylinder (29) for the second piston (27).

4. Apparatus according to one or more of the preceding claims, **characterized in that** the first cylinder (28) and the second cylinder (29) are connected to a pressure line (30) in such a way that the application of pressure to the first piston (26) also effects the application of pressure to the second piston (27) by the same fluid.

5. Apparatus according to one or more of the preceding claims, **characterized in that** restoring elements (31, 31') are provided in order to move the two holding surfaces (24, 25) towards each other when the application of the fluid to the pistons (26, 27) is removed.

6. Apparatus according to one or more of the preceding claims, **characterized in that** the second holding surface (25) comprises a plate (55), which is connected to the second piston (27), reaches over a housing (56) and, in an end position of the piston (27), rests on this housing.

7. Apparatus according to one or more of the preceding claims, **characterized in that** a positioning lug (32) is additionally provided for aligning the harness elements (LA, LI) picked up at a specific height and/or a guide lug (39) is provided to set the harness elements essentially vertically.

8. Apparatus according to one or more of Claims 1 to 7, **characterized in that** a sensor is additionally provided for determining the position of the thread eye in order to align the harness elements (LA, LI) picked up at a specific height, and/or a guide lug (39) is additionally provided to set the harness elements essentially vertically.

9. Head for picking up, holding and transferring harness elements (LA, LI), especially drop wires (LA) for weaving machines, the said head being arranged so as to move about an axis of rotation (21) and comprising an apparatus (23) or a number of apparatuses (23) according to one or more of Claims 1 to 8.

10. Rotary head (22) according to Claim 9, **characterized in that** four apparatuses (23) are arranged symmetrically to the axis of rotation (21).

11. System (20) for picking up, holding and distributing harness elements (LA, LI), especially drop wires (LA) for weaving machines, **characterized by** a rotary head (22) according to Claim 9 or 10.

12. System (20) according to Claim 11, **characterized by** a distribution carriage (33) having a transport hook (34) for accepting the harness elements (LA, LI) from the rotary head (22), and by an ejector for distributing the harness elements to carrying members (12, 14).

13. System (20) according to Claim 12, **characterized in that** it comprises an electronic controller for regulating the functions of the rotary head (22) and of the distribution carriage (33).

14. Method for picking up, holding and transporting harness elements (LA, LI), especially drop wires (LA) for weaving machines, having the operating steps:
• picking up a drop wire (LA) at a separating point (50);
• aligning the drop wire (LA) picked up into a specific position;
• transporting the drop wire (LA) to a drawing-in point (51);
• holding the drop wire while a thread is drawn in; and
• transporting the drop wire (LA) to a transfer point (52);
**characterized in that** in order to pick up, hold and transport the drop wire, use is made of an apparatus according to one or more of Claims 1 to 8.

15. Method according to Claim 14, **characterized in that** in order to pick up, hold and transport the drop wire, use is made of a rotary head according to one of Claims 9 and 10.

16. Method according to Claim 14, **characterized in that** in order to pick up, hold and transport the drop wire, use is made of a system according to Claim 11.

17. Method according to one of Claims 14 to 16, **characterized in that** in order to accept the drop wire (LA) at a transfer point (52), to transport the drop wire to a predetermined carrying member (12) and to eject the drop wire (LA) onto this carrying member (12), use is made of a system according to Claim 12.

## Revendications

1. Dispositif (23) permettant de recevoir et de maintenir des éléments de chaîne (LA, LI), en particulier des lamelles (LA) pour des métiers mécaniques, entre des surfaces de retenue se faisant face, **caractérisé par** un premier piston (26) mobile dans un premier cylindre (28) avec une première surface de retenue (24) et un deuxième piston (27) mobile dans un deuxième cylindre (29) avec une deuxième surface de retenue (25).

2. Dispositif selon la revendication 1, **caractérisé en ce que** le premier et le second cylindres (28, 29) sont disposés de façon que les surfaces de retenue (24, 25) des deux pistons soient éloignées l'une de l'autre par la sollicitation des pistons (26, 27) avec un fluide.

3. Dispositif selon la revendication 1 ou 2,
**caractérisé en ce que** le premier cylindre (26) est conçu en même temps comme un deuxième cylindre (29) pour le deuxième piston (27).

4. Dispositif selon l'une quelconque des revendications précédentes, **caractérisé en ce que** le premier cylindre (28) et le deuxième cylindre (29) sont reliés à une conduite sous pression (30) de telle façon que la sollicitation du premier piston (26) entraîne également la sollicitation du deuxième piston (27) avec le même fluide.

5. Dispositif selon l'une quelconque ou plusieurs des revendications précédentes, **caractérisé en ce que** des éléments de rappel (31, 31') sont prévus pour le déplacement aller et le rapprochement des deux surfaces de retenue (24, 25) en cas de suppression de la sollicitation des pistons (26, 27) avec le fluide.

6. Dispositif selon l'une quelconque ou plusieurs des revendications précédentes, **caractérisé en ce que** la deuxième surface de retenue (25) comprend une plaque (55) qui est reliée au deuxième piston (27), va au-delà d'un carter (56) et se place dans une position finale du piston (27) sur ce carter.

7. Dispositif selon l'une quelconque ou plusieurs des revendications précédentes, **caractérisé en ce qu'**il est prévu en supplément un ergot de positionnement (32) pour l'alignement des éléments de chaîne (LA, LI) réceptionnés à une certaine hauteur et/ou un ergot de guidage (39) pour le positionnement à peu près vertical des éléments de chaîne.

8. Dispositif selon l'une quelconque ou plusieurs des revendications 1 à 7, **caractérisé en ce qu'**il est prévu en supplément un capteur pour la fixation de la position de l'oeillet pour l'alignement des éléments de chaîne (LA, LI) réceptionnés à une certaine hauteur et/ou un ergot de guidage (39) pour le positionnement à peu près vertical des éléments de chaîne.

9. Tête pour recevoir, maintenir et distribuer des éléments de chaîne (LA, LI), en particulier des lamelles (LA) pour des métiers mécaniques, qui est disposée de façon mobile autour d'un axe de rotation (21) et comprend un dispositif (23) ou plusieurs dispositifs (23) selon l'une quelconque ou plusieurs des revendications 1 à 8.

10. Tête rotative (22) selon la revendication 9, **caractérisée en ce que** quatre dispositifs (23) sont disposées de façon symétrique par rapport à l'axe de rotation (21).

11. Dispositif (20) permettant de recevoir, maintenir et répartir des éléments de chaîne (LA, LI), en particulier des lamelles (LA) pour des métiers mécaniques, **caractérisé par** une tête rotative (22) selon la revendication 9 ou 10.

12. Dispositif (20) selon la revendication 11, **caractérisé par** un coulisseau de distribution (33) équipé d'un crochet de transport (34) pour la prise en charge des éléments de chaîne (LA, LI) sur la tête rotative (22) et par un éjecteur pour la répartition des éléments de chaîne sur des organes supports (12, 14).

13. Dispositif (20) selon la revendication 12,
**caractérisé en ce qu'**il comprend un dispositif de régulation électronique pour la régulation des fonctions de la tête rotative (22) et du coulisseau de distribution (33).

14. Procédé permettant de recevoir, maintenir et transporter des éléments de chaîne (LA, LI), en particulier des lamelles (LA)pour des métiers mécaniques, comportant les étapes de travail suivantes :
• recevoir une lamelle (LA) en un point de séparation (50) ;
• aligner la lamelle (LA) réceptionnée dans une position définie ;
• transporter la lamelle (LA) en un point d'enfilage (51) ;
• maintenir la lamelle (LA) pendant l'introduction d'un fil; et
• transporter la lamelle (LA) en un point de transfert (52) ;
**caractérisée**
**en ce qu'**on utilise un dispositif selon l'une quelconque ou plusieurs des revendications 1 à 8 pour recevoir, maintenir et transporter la lamelle.

15. Procédé selon la revendication 14, **caractérisé en ce qu'**une tête rotative selon l'une quelconque des revendications 9 ou 10 est utilisée pour recevoir, maintenir et transporter la lamelle.

16. Procédé selon la revendication 14, **caractérisé en ce qu'**un dispositif selon la revendication 11 est utilisé pour recevoir, maintenir et transporter la lamelle.

17. Procédé selon l'une quelconque des revendications 14 à 16, **caractérisé en ce qu'**on utilise un dispositif selon la revendication 12 pour prendre en charge la lamelle (LA) en un point de transfert (52), transporter la lamelle vers un organe support (12) prédéfini et éjecter la lamelle (LA) sur cet organe support (12).
